# EUROPÄISCHE PATENTSCHRIFT

(11) **EP 0 286 890 B1**
(45) Veröffentlichungstag und Bekanntmachung des Hinweises auf die Patenterteilung: **02.09.1992**
(21) Anmeldenummer: 88104820.1
(22) Anmeldetag: 25.03.1988
(51) Int. Cl.: F21V 11/06

(54) **Raster für Leuchtstofflampenleuchten**
Screen for a fluorescent-light fitting
Ecran pour armature à lampe fluorescente

(30) Priorität: 13.04.1987 AT 916/87
(43) Veröffentlichungstag der Anmeldung: 19.10.1988
(73) Patentinhaber: Zumtobel Aktiengesellschaft, A-6850 Dornbirn (AT)
(72) Erfinder: Kempter, Georg, Ing., A-6900 Bregenz (AT); Höfle, Siegfried, Dipl.-Ing., A-6800 Feldkirch (AT)
(74) Vertreter: Hefel, Herbert, Dipl.-Ing.

(56) Entgegenhaltungen:
- AT-B- 379 228
- DE-U- 8 508 740
- FR-A- 2 298 057
- FR-A- 2 485 691

## Beschreibung

Die Erfindung bezieht sich auf einen Raster für Leuchtstofflampenleuchten mit Längslamellen und rechtwinkelig dazu angeordneten Querlamellen nach dem Oberbegriff des Anspruches 1.

Raster dieser Art sind aus der AT-PS 379 228 bekannt und auch das DE-GM 85 08 740 zeigt eine ähnliche Konstruktion. Die Lamellen dieser Raster besitzen über ihre Höhe glatte reflektierende Oberflächen und die am stirnseitigen Ende der Querlamelle vorgesehene eingeprägte Nut nimmt formschlüssig den Rand des Ausschnittes der Längslamelle auf, wodurch einerseits der Raster als ganzes stabiler wird, andererseits an diesen "Nahtstellen" verhindert wird, daß sich ein Spalt bildet, durch welchen das von der Lampe abgestrahlte Licht fallen kann. Die Längs- und Querlamellen bei solchen Rastern sind aus dünnen Aluminiumblechen gefertigt und der Raster in seiner Gesamtheit ist ein sehr labiles Bauelement, in welchem sowohl durch mechanische Beanspruchung wie auch durch Wärmedehnungen innere Spannungen entstehen, die zu, wenn auch nur kleinen Verformungen führen, so daß Spaltbildungen an den erwähnten "Nahtstellen" nicht auszuschließen sind, wenn nicht entsprechende Gegenmaßnahmen hiefür getroffen werden. Durch solche Spalte kann das von der Lampe abgestrahlte Licht nach außen fallen. Dies kann zu Effekten führen, die vom Beschauer als störend empfunden werden. Bei den oben erwähnten bekannten Konstruktionen ist dagegen erfolgreich Vorsorge getroffen worden, doch handelt es sich bei den Lamellen, die für diese Raster verwendet werden um solche, die über ihre gesamte Höhe eine glatte reflektierende Oberfläche besitzen.

Um die von solchen Rastern bewirkte Lichtverteilung zu steuern und günstig zu beeinflussen und um trotz der damit verbundenen notwendigen Oberflächengestaltung der Lamellen die erwähnte Spaltbildung zu verhindern, schlägt nun die Erfindung vor, daß bei einem Raster der eingangs erwähnten Art jene Maßnahmen getroffen werden, die Gegenstand des kennzeichnenden Teiles des Patentanspruches 1 sind. Trotz der so gestalteten Oberflächen der Lamellen kann der Rand des Einschnittes der Längslamelle in einer Weise aufgenommen werden, daß eine Spaltbildung vermieden wird und so kein Licht unkontrolliert nach außen fällt.

Die Zeichnung veranschaulicht die Erfindung anhand eines Ausführungsbeispieles. Es zeigen: Fig. 1 einen Raster von unten gesehen; Fig. 2 den Raster nach Fig. 1, gesehen von schräg unten; Fig. 3 das stirnseitige Ende einer Querlamelle in Ansicht; Fig. 4 einen Querschnitt nach der Linie IV - IV in Fig. 3; Fig. 5 das stirnseitige Ende einer Querlamelle nach Fig. 3, jedoch in einem gegenüber dieser Figur vergrößerten Maßstab und in Schrägsicht; Fig. 6 einen Längsschnitt durch die Nut am stirnseitigen Ende der Querlamelle und in einem gegenüber Fig. 3 erheblich vergrößerten Maßstab.

Die Fig. 1 und 2 veranschaulichen einen einfachen Raster für eine einflammige Leuchtstofflampenleuchte, wobei Fig. 1 eine Teiluntersicht darstellt. Dieser Raster besteht aus zwei zueinander parallelen und voneinander distanzierten Längslamellen 1. Diese beiden Längslamellen 1 sind nun durch mehrere zueinander parallele und voneinander ebenfalls distanzierte Querlamellen 2 miteinander verbunden. Oberhalb dieser Querlamellen 2 und mittig dazu liegt die Leuchtstofflampe 3. Längs- und Querlamellen 1 und 2 sind aus dünnen Blechen geformt und mit einer veredelten, vorzugsweise verspiegelten Oberfläche ausgestattet. Die Querschnittsform der Längslamelle 1 ist aus Fig. 2 unmittelbar erkennbar; die Querschnittsform der Querlamelle ist in Fig. 4 dargestellt, woraus ersichtlich ist, daß diese Querlamelle aus einem im wesentlichen U-förmig gebogenen Blechstreifen gebildet ist.

Insbesondere aus der Querschnittsdarstellung nach der letzterwähnten Fig. 4 ist ersichtlich, daß diese Querlamelle 2 über Höhe keine glatte Oberfläche besitzt, vielmehr ist ihre Oberfläche durch prismatische oder keilförmig abgestufte Abschnitte 4 unterteilt, wobei diese einzelnen Abschnitte 4 Parabolflächen bilden können. Über die Höhe H der Querlamelle 2 zeigen diese einzelnen Abschnitte 4 unterschiedliche Höhen h, wobei diese Höhen h dieser Abschnitte 4 von unten nach oben hin abnehmen. Die Kanten 5 und 6, die diese Abschnitte 4 begrenzen, liegen im wesentlichen parallel zur Ebene des Rasters, in Fig. 1 also parallel zur Zeichenebene. Die stirnseitige Ausbildung der Querlamelle ist aus Fig. 3 erkennbar. Stirnseitig und am unteren Rand ist ein Einschnitt 11 vorgesehen, von dem aus sich nach oben zum oberen Rand 12 eine Nut 7 erstreckt, die hinsichtlich ihres Längsverlaufes der Krümmung der Längslamelle 1 entspricht. An diesem stirnseitigen Ende im Bereich der oberen Kante 12 bildet ein Absatz 13 einen schulterförmigen Anschlag. Bei der Montage von Querlamelle und Längslamelle greift der untere Einschnitt 11 am unteren Rand der Querlamelle 2 formschlüssig in den Scheitelbereich des entsprechenden Ausschnittes der Längslamelle ein und die Schulter, die durch den Absatz 13 gebildet wird, liegt an der Längslamelle sozusagen als Anschlag an, wogegen die eingeprägte Nut 7 die Ränder des Ausschnittes nacht Art einer linearen Schnappverbindung aufnimmt. Diese Verbindung ist aber aus dem Stand der Technik bekannt (AT-PS 379 228).

Die Nut 7 besitzt nun keinen durchlaufenden ebenen Nutengrund, sondern über ihre Länge mehrere Durchbrechungen 8. Diese Durchbrechungen 8 liegen jeweils im Bereich der Stoßstelle benachbarter Abschnitte 4. Durch diese Durchbrechungen 8 wird der Nutengrund in Stege 9 unterteilt, was anschaulich der Längsschnitt nach Fig. 6 durch die Nut 7 in einem stark vergrößerten Maßstab gegenüber den anderen Figuren zeigt.

Diese Stege 9 sind durch die Durchbrechungen 8 voneinander distanziert. Aus Fig. 6 ist ersichtlich, daß diese Stege 9 im wesentlichen parallel zu den ihnen seitlich benachbart liegenden Flächen der Abschnitte 4 verlaufen. Werden die jeweils talseitig liegenden Kanten 6 der aufeinanderfolgenden Abschnitte 4 miteinander verbunden, so bilden diese gedachten Verbindungslinien eine Ebene E₁, die rechtwinklig in Fig. 6 auf der Zeichenebene steht. Die Stege 9 bzw. die Durchbrechungen 8 sind nun so bemessen und ausgelegt, daß die jeweils äußerste Kante 10 der die Durchbrechungen 8 begrenzenden Abschnitte der Stege 9, die den Außenseiten der Querlamellen benachbart liegen, in oder hinter dieser Ebene E₁ angeordnet sind, gesehen von der Außenseite der Lamelle 2 (Blickrichtung Pfeil A). Wenn hier von den äußersten Kanten 10 der Stege 9 die Rede ist, so handelt es sich beim Gegenstand der Erfindung um jene, die Durchbrechung 8 begrenzenden Kanten, die von einer gedachten Mittelebene M der Querlamelle 2 den jeweils größten Abstand haben.

Darauf ist hier ausdrücklich hinzuweisen, da jeder Steg 9 an sich zwei äußere Kanten hat, deren Abstand jedoch von der gedachten Mitelebene M der Querlamelle 2 unterschiedlich groß ist.

In Fig. 6 stellt die mit E₁ bezeichnete Linie auch die Begrenzungskante des Ein- oder Ausschnittes dar, der in der Längslamelle zur Aufnahme des stirnseitigen Endes der Querlamelle 2 vorgesehen ist. Fig. 6 macht dadurch deutlich, daß die eingangs erwähnte Spaltbildung hier erfolgreich vermieden wird, trotz der prismatischen bzw. keilförmig gestaffelten Oberfläche der Lamelle 2.

Aus Fig. 6 ist auch ersichtlich, daß die jeweilige Länge der einzelnen Stege 9 gemessen in der Längsrichtung der Nut 7 proportional verkürzt ist gegenüber der jeweiligen Höhe h der ihnen zugeordneten Abschnitte 4, wogegen die Länge der Durchbrechungen 8 über die gesamte Höhe der Querlamelle 2 im wesentlichen gleich ist.

Im gezeigten Ausführungsbeispiel besitzen die Längslamellen 1 eine glatte Oberfläche. Es liegt im Rahmen der Erfindung auch die Längslamelle 1 bzw. deren Oberflächen in der Weise zu gestalten, wie dies im Zusammenhang mit den Querlamellen vorstehend erläutert worden ist.

## Patentansprüche

1. Raster für Leuchtstofflampenleuchten mit Längslamellen (1) und rechtwinkelig dazu angeordneten Querlamellen (2), bei dem zumindest die Querlamellen (2) durch einen V- bzw. U-förmigen Blechstreifen gebildet sind, wobei zur formschlüssigen Verbindung von Längs- und Querlamellen (1, 2) in der Längslamelle (1) ein Ausschnitt vorgesehen ist und die Querlamelle (2) in und durch diesen Ausschnitt ragt und die Querlamelle (2) an ihrem stirnseitigen Ende und an ihrem unteren Rand einen Einschnitt (11) besitzt, dessen Breite der Wandstärke der Längslamelle (1) entspricht und an ihrem oberen Rand (12) ein stufenförmiger Absatz (13) vorgesehen ist, wobei an den Einschnitt (11) anschließend eine zum Querverlauf der Längslamelle (1) korrespondierende, in die Querlamelle (2) eingeprägte und im wesentlichen über deren Höhe (H) sich erstreckende Nut (7) vorgesehen ist, welche den Rand des Ausschnittes der Längslamelle (1) aufnimmt und an diesem anliegt, dadurch gekennzeichnet, daß zumindest die Querlamelle (2) über ihre Höhe prismatische oder keilförmig abgestufte Abschnitte (4), eventuell unterschiedlicher Höhe (h) aufweist und die Kanten (5, 6) dieser Abschnitte (4) im wesentlichen parallel zur Ebene des Rasters liegen, und daß der Boden der Nut (7) bzw. der Nutengrund Durchbrechungen (8) aufweist, wobei die Durchbrechungen (8) im Bereich der Stoßstellen jeweils benachbarter Abschnitte (4) liegen und die den Boden der Nut (7) bzw. den Nutengrund bildenden, voneinander distanzierten Stege (9) im wesentlichen parallel zu den ihnen seitlich benachbart liegenden Flächen der Abschnitte (4) verlaufen und die die Durchbrechungen (8) zwischen den Stegen (9) begrenzenden äußersten Kanten (10), die den Außenseiten der Querlamelle (2) benachbart liegen, in oder - bezogen auf die Außenseite der Lamelle - hinter einer gedachten Ebene (E₁) liegen, die die talseitigen Kanten (6) der prismatischen oder keilförmigen Abschnitte (4) beinhaltet.

2. Raster nach Anspruch 1, dadurch gekennzeichnet, daß die in Längsrichtung der Nut (7) gemessenen Längen der den Nutengrund bildenden Stege (9) gegenüber den Höhen (h) der ihnen benachbarten Abschnitte (4) proportional verkürzt sind.

3. Raster nach Anspruch 1, dadurch gekennzeichnet, daß die in Längsrichtung der Nut (7) gemessenen Längen der Durchbrechungen (8) gleich groß sind.

4. Raster nach einem der Ansprüche 1 bis 3, dadurch gekennzeichnet, daß die Oberflächen sowohl der Quer- wie auch der Längslamellen (1, 2) gleich gestaltet sind.

## Claims

1. A screen for fluorescent light fittings with longitudinal laminae (1) and transverse laminae (2) disposed at right angles thereto, in which at least the transverse laminae (2) are formed by a V- or U-shaped sheet-metal strip, wherein a cutaway portion is provided in the longitudinal lamina (1) for joining the longitudinal and transverse laminae (1, 2) in a positive-locking manner, and the transverse lamina (2) projects into and through this cut-away portion, and the transverse lamina (2) has an indentation (11) on its front end and on its lower margin, the width of which corresponds to the wall thickness of the longitudinal lamina (1), and a step-shaped ledge (13) is provided on its upper margin (12), wherein there is provided adjacent to the indentation (11) a groove (7) which corresponds to the transverse path of the longitudinal lamina (1), is impressed into the transverse lamina (2) and essentially extends over the height (H) thereof, and which accommodates the margin of the cutaway portion of the longitudinal lamina (1) and adjoins the same, characterised in that at least the transverse lamina (2) has over its height (H) sections (4) which are prism-shaped or stepped in a wedge-shape and which may be of different heights (h), and the edges (5, 6) of these sections (4) lie essentially parallel to the plane of the screen, and in that the base of the groove (7) or the groove bottom has perforations (8), wherein the perforations (8) are situated in the region of the contact points of respectively adjacent sections (4), and the bars (9) which form the base of the groove (7) or the groove bottom and which are spaced apart from one another extend essentially parallel to the surfaces of the sections (4) which lie laterally adjacent to them, and the outermost edges (10) defining the perforations (8) between the bars (9) and lying adjacent to the exterior sides of the transverse lamina (2) lie in or - relative to the external side of the lamina - behind an imaginary plane (E₁) which contains the edges (6), on the valley side, of the prism- or wedge-shaped sections (4).

2. A screen according to claim 1, characterised in that the lengths, measured in the longitudinal direction of the groove (7), of the bars (9) forming the groove bottom are shortened in proportion to the heights (h) of the sections (4) adjoining them.

3. A screen according to claim 1, characterised in that the lengths, measured in the longitudinal direction of the groove (7), of the perforations (8) are of equal size.

4. A screen according to one of claims 1 to 3, characterised in that the surfaces both of the transverse and also of the longitudinal laminae (1, 2) are of the same design.

## Revendications

1. Ecran pour armature à lampe fluorescente doté de lamelles longitudinales (1) et de lamellles transversales (2) perpendiculaires aux premières, dans lequel au moins les lamelles transversales (2) sont formées de rubans de tôle en forme de V ou de U, une découpe est ménagée dans les lamelles longitudinales (1) pour raccorder par adaptation de formes les lamelles longitudinales et transversales (1, 2), la lamelle transversale (2) faisant saillie dans et à travers cette découpe, cette lamelle transversale (2) possédant, à son extrémité avant et sur son bord inférieur, une encoche (11) dont la largeur correspond à l'épaisseur de la lamelle longitudinale (1) et, sur son bord supérieur (12), un épaulement en échelon (13), il est prévu, raccordée à l'encoche (11), une rainure (7) correspondant à la dimension transversale de la lamelle longitudinale (1), imprimée dans la lamelle transversale (2) et s'étendant essentiellement sur sa hauteur (H), rainure qui reçoit le bord de la découpe de la lamelle longitudinale (1) et s'appuie sur lui, caractérisé en ce qu'au moins la lamelle transversale (2) présente sur sa hauteur des sections (4) étagées en forme de prisme ou de coin, éventuellement de hauteurs différentes (h), et les arètes (5, 6) de ces sections (4) sont essentiellement parallèles au plan de l'écran, et le fond de la rainure (7) ou la base de la rainure présente des découpes (8), ces découpes (8) se trouvant dans la zone des points de contact de sections (4) respectivement voisines et les barrettes (9) à distance l'une de l'autre formant le fond de la rainure (7) ou la base de la rainure (7) s'étendent de manière essentiellement parallèle aux surfaces voisines latéralement des barrettes des sections (4), les arètes externes (10) délimitant les découpes (8) entre les barrettes (9), qui sont voisines des côtés externes de la lamelle transversale (2), se trouvant dans ou - par rapport au côté externe de la lamelle - derrière un plan présumé (E₁) qui contient les arètes en creux (6) des sections (4) en forme de prisme ou de coin.

2. Ecran selon la revendication 1, caractérisé en ce que les longueurs mesurées dans la direction longitudinale de la rainure (7) des barrettes (9) formant la base des rainures sont raccourcies proportionnellement vis-à-vis des hauteurs (h) des sections (4) qui leur sont voisines.

3. Ecran selon la revendication 1, caractérisé en ce que les longueurs mesurées dans la direction longitudinale de la rainure (7) des découpes (8) sont globalement égales.

4. Ecran selon l'une des revendications 1 à 3, caractérisé en ce que les surfaces autant des lamelles transversales que des lamelles longitudinales (1, 2) sont conformées de la même manière.
